# EUROPÄISCHE PATENTSCHRIFT

(11) **EP 0 723 928 B1**
(45) Veröffentlichungstag und Bekanntmachung des Hinweises auf die Patenterteilung: **18.06.1997**
(21) Anmeldenummer: 96100235.9
(22) Anmeldetag: 10.01.1996
(51) Int. Cl.: B67C 3/22, B67B 3/12

(54) **Verfahren und Vorrichtung zum Behandeln von Gefässen**
Method and apparatus for treating containers
Procédé et dispositif pour la manipulation de récipients

(30) Priorität: 26.01.1995 DE 19502452
(43) Veröffentlichungstag der Anmeldung: 31.07.1996
(73) Patentinhaber: KRONES AG Hermann Kronseder Maschinenfabrik, D-93068 Neutraubling (DE)
(72) Erfinder: Heudecker, Gerhard, D-93080 Pentling (DE)

(56) Entgegenhaltungen:
- DE-A- 3 226 172
- DE-C- 3 311 200
- US-A- 4 099 361

## Beschreibung

Die Erfindung betrifft ein Verfahren und eine Vorrichtung zum Behandeln von Gefäßen gemäß dem Oberbegriff des Anspruchs 1 bzw. Anspruchs 10. Ein solches Verfahren und eine solche Vorrichtung sind aus DE 33 11 200 C bekannt.

Beim Abfüllen von sauerstoffempfindlichen Getränken, insbesondere Bier, wird durch verschiedene Maßnahmen versucht, vor dem Verschließen von bereits gefüllten Flaschen einen Einschluß von Luft im Kopf- bzw. Halsraum der Flaschen zu vermeiden, damit eine Beeinträchtigung des Flascheninhalts ausgeschlossen ist. So wird beispielsweise mittels einer Hochdruckeinspritzvorrichtung ein Heißwasserstrahl in die gefüllten, noch offenen Flaschen eingespritzt, um das Bier im Flaschenhals aufzuschäumen. Durch den Schaumanstieg, idealerweise genau bis zur Flaschenmündung, soll ein Verdrängen der Luft vor dem Verschließen der Flaschen erreicht werden (DE 33 11 200 C1). Zusätzlich wird versucht, unmittelbar vor dem Aufsetzen und Befestigen des Verschlusses noch im Bereich der Flaschenmündung und in der hutförmigen Vertiefung des Verschlusses, z.B. Kronenkorken, befindliche Luft durch spezielle Inertgasblasvorrichtungen an den Verschließwerkzeugen zu verdrängen.

Ferner ist aus dem US-Patent 4 099 361 eine Verschließmaschine bekannt geworden, mit der wahlweise Kronenkorken oder Schraubverschlüsse verarbeitet werden können. Bei einem Wechsel der Verschlußsorte kann in der für die Höhensteuerung der Verschließwerkzeuge vorgesehenen Nutkurve ein Kurvenstück ausgetauscht werden, um beim Verarbeiten von Kronenkorken die Flaschenbelastung und damit die Flaschenbruchquote reduzieren zu können. Diese Maschine ist nicht in besonderer Weise an die Verarbeitung sauerstoffempfindlicher Produkte angepaßt.

Diese Maßnahmen verursachen einen erhöhten Bauaufwand.

Der Erfindung liegt die Aufgabe zugrunde, demgegenüber eine Verbesserung herbeizuführen.

Gelöst wird die Aufgabe das Verfahren betreffend durch die kennzeichnenden Merkmale des Anspruchs 1 und die Vorrichtung betreffend durch die kennzeichnenden Merkmale des Anspruchs 10.

Durch die vorgeschlagene Lösung ist auf einfachste Weise eine wirkungsvolle Luftverdrängung aus dem Hals- bzw. Kopfraum einer Flasche und vor allem aus dem Verschluß vor dem endgültigen Befestigen des Verschlusses am Gefäß möglich, ohne zusätzliche Inertgasblaseinrichtungen im Bereich der Verschließwerkzeuge vorsehen zu müssen. Dadurch, daß der Verschluß nach dem Einspritzvorgang an die Flaschenmündung herangeführt wird, aber im Gegensatz zur bisherigen Verfahrensweise nicht sofort gegen die Mündung abdichtend angepreßt und durch eine Verformung befestigt wird, sondern zunächst eine ausreichend lange Zeitspanne nahe an der Mündung der Flasche in einer die offene Mündung abschirmenden Stellung gehalten wird, kann die durch den Einspritzvorgang im Flascheninnenraum angeregte und verstärkte Fluidentbindung bzw. -freisetzung zur Verdrängung der Luft aus der Vertiefung des Verschlusses genutzt werden. Der aus dem Flascheninnenraum durch die Mündung austretende Fluidstrom trifft dabei auf die Verschlußinnenseite und wird zum Verschlußrand hin umgelenkt, um dort schließlich durch einen Spalt zwischen dem Verschluß und dem Mündungsrand ins Freie zu entweichen. Diese derart zwangsgeführte Strömung bewirkt neben der effektiven Luftverdrängung in Verbindung mit dem Verschluß zugleich eine gute Abschirmung der noch offenen Flaschenmündung, so daß selbst bei hohen Flaschenfördergeschwindigkeiten keine Turbulenzen durch die Umgebungsluft an der Flaschenmündung entstehen können, die ohne diese Abschirmung ein Eindringen von Luft in den Flaschenhals zur Folge haben könnten.

Zur Realisierung der Abschirmstellung des Verschlusses genügt eine entsprechende Anpassung der Höhensteuerung bei den bekannten Verschließmaschinen, die in der Regel eine Steuerkurve besitzen, an der die Kurvenrollen der einzelnen Verschließwerkzeuge anliegen. Eine Modifikation des Kurvenverlaufes verursacht jedoch keinen größeren Bauaufwand und ist einfach realisierbar. Nach einer verhältnismäßig kurzen Zeitspanne kann der Verschluß endgültig gasdicht gegen die Mündung angepreßt und an dieser befestigt werden.

Die vorgeschlagene Lösung kommt dann besonders wirkungsvoll zum Tragen, wenn ein Flüssiggas, insbesondere flüssiger Stickstoff, nach dem Füllen in die Flaschen eingespritzt wird. Durch das beim Eintritt in eine gefüllte Flasche verdampfende Flüssiggas entsteht eine intensive Gasfreisetzung im Flascheninnenraum. Die entstehende Gasentwicklung und -strömung kann bei entsprechender Dosierung so kräftig sein, daß der Verschluß in der Abschirmstellung zunächst sogar unmittelbar auf die Mündung aufgelegt werden kann. Durch einen Druckanstieg im Flascheninnenraum wird dann der Verschluß bei einem ausreichend hohen Gasdruck angehoben, so daß die zuvor genannte Gasströmung zwischen Verschluß und Mündung mit dem Luftverdrängungseffekt entsteht.

Die Luftverdrängung durch Verdampfen von Flüssiggas bringt im Vergleich zum bekannten Aufschäumen des Getränks mittels eingespritztem Heißwasser oder dgl. noch weitere Vorteile, wie z.B. eine geringere Verschmutzung der Flaschenaußenseite und der Verschließwerkzeuge durch nicht überlaufenden Schaum. Dadurch wird die von verkeimten Verschließwerkzeugen ausgehende Infektionsgefahr erheblich reduziert, da den unerwünschten Mikroorganismen in den Spalten der Verschließwerkzeuge infolge des fehlenden Bierschaumes weitgehend die Nährstoffgrundlage entzogen wird.

Weitere vorteilhafte Ausgestaltungen der Erfindung sind in den Unteransprüchen angegeben.

Nachfolgend wird ein Ausführungsbeispiel anhand der Fig. erläutert. Es zeigt:
- Fig. 1: die teilweise Draufsicht auf eine Vorrichtung zum Behandeln von Gefäßen,
- Fig.2: einen vertikalen Teilschnitt durch das Oberteil einer Verschließmaschine entlang der Schnittlinie A-A in Fig. 1,
- Fig. 3: einen vergrößert dargestellten vertikalen Schnitt durch das eigentliche Verschließwerkzeug und
- Fig. 4: eine Abwicklung der Steuerkurve der in Fig. 2 dargestellten Verschließmaschine.

Die Fig. 1 zeigt einen Teil eines mit strichpunktierter Linie nur schematisch angedeuteten Füllerkarussells 8 und den ebenfalls nur schematisch angedeuteten Rotor 10 einer Verschließmaschine 9, die über ein Transfersternrad 30 mit dem Auslauf des Füllerkarussells 8 stellungsgerecht verbunden ist und synchron zu diesem angetrieben wird. Am Umlaufweg des Transfersternrades 30, zwischen Füllerkarussell 8 und dem Einlauf der Verschließmaschine 9, ist eine stationär angeordnete Einspritzvorrichtung 7 für flüssigen Stickstoff angeordnet. Zur Anpassung an die Eigenschaften des Getränks, der Transportgeschwindigkeit und anderer Einflußgrößen kann die Position der Einspritzvorrichtung 7 abweichend von der Darstellung weiter entfernt oder näher am Einlauf der Verschließmaschine 9 liegen und/oder der Einspritzdruck veränderbar sein.

Der Rotor 10 der Verschließmaschine 9 ist in an sich bekannter Weise mit nicht dargestellten Aufnahmetaschen für die Flaschen 2, die durch an der Umlaufbahn ortsfest angeordnete Führungsgeländer 31 in den Aufnahmetaschen gehalten werden, ausgestattet. Zum Abführen der verschlossenen Flaschen 2 aus dem Verschließer ist an dessem Auslauf ein Auslaufsternrad 40 angeordnet. Zur Verschlußzufuhr ist eine Verschlußzufuhrstation 39 an der Umlaufbahn des Rotors 10 zwischen dem Auslaufsternrad 40 und dem Transfersternrad 30 positioniert.

Der Aufbau des Verschließers ist aus der Fig. 2 ersichtlich, die einen Vertikalschnitt durch das Verschließeroberteil von dessen innenliegenden Drehachse 20 bis zu seiner äußeren Peripherie zeigt. Aus dieser Darstellung ist erkennbar, daß der Rotor 10 im wesentlichen aus einer umlaufend antreibbaren Mittelwelle 19 mit einer daran starr befestigten Tragscheibe 21 besteht, die an ihrem äußeren Umfang verteilt auf einem Teilkreis liegende Bohrungen zur Aufnahme der Verschließwerkzeuge 11 besitzt. Auf dem oberen Ende der Mittelwelle 19 ist mittels einem Drehlager 22 ein verdrehfest gehaltener Träger 23 gelagert, an dem eine Steuerkurve 18 befestigt ist.

Ein Verschließwerkzeug 11 besteht aus einem durch die zuvor erwähnte Bohrung in der Tragscheibe 21 des Rotors 10 gestecktes Führungsrohr 24, in dem heb- und senkbar eine an ihrem unteren Ende einen austauschbar befestigten Verschließkonus 28 tragende Stange 25 geführt ist. Mittels einem seitlich neben dem Führungsrohr 24 an der Tragscheibe 21 befestigten Führungszapfen 26 ist die Stange 25 gegen Verdrehen gesichert. Am oberen Ende der Stange 25 ist ein Kurvenrollenpaar 14, 15 befestigt, wobei eine Kurvenrolle 14 an der Oberseite und die zweite Kurvenrolle 15 an der Unterseite der Steuerkurve 18 anliegt. Im Inneren der Stange 25 ist koaxial verschiebbar ein Andrückstößel 13 geführt, der an seinem unteren Ende einen Magneten 12 zum Festhalten eines Kronenkorkens 1 aufweist. Der Stößel 13 wird permanent nach unten durch eine vergleichsweise weiche Schraubenfeder 16 beaufschlagt. Abgesehen von der eigentlichen Verschließphase, in der der Kronenkorken 1 gegen die Flaschenmündung 3 angepreßt und durch Umbördeln seines Randes verformt und dadurch befestigt wird, liegt eine erste Absatzfläche 27 des Andrückstößels 13 ständig an der Oberseite des Verschließkonuses 28 bzw. des Tragringes 29 an (siehe Fig. 3). Außerdem ist auf dem Andrückstößel 13 eine Schiebehülse 32 verschiebbar gelagert. Zwischen dieser Schiebehülse 32 und einer am unteren Ende des Andrückstößels 13 befindlichen zweiten Absatzfläche 33 ist eine harte Schraubenfeder 34 eingespannt. Der Andrückstößel 13 ist eine bestimmte, kurze Wegstrecke allein gegen die geringe Kraft der weichen Schraubenfeder 16 relativ zur Stange 25 axial nach oben verschiebbar, bis die Oberseite der Schiebehülse 32 an einer in der Stange 25 eingeformten Stufe 35 zur Anlage kommt. Bei einem weiteren Verschieben des Andrückstößels 13 nach oben muß zusätzlich die dann wirksame, erheblich höhere Kraft der harten Feder 34 überwunden werden.

In Fig. 3 ist das untere Ende des Verschließwerkzeuges 11 in vergrößerter Darstellung abgebildet. Es ist das untere Ende des Führungsrohres 24 mit der daraus vorstehenden Stange 25 erkennbar. Am Ende der Stange 25 ist mit Schrauben ein Tragring 29 lösbar befestigt, der zur austauschbaren Aufnahme des ringförmigen Verschließkonuses 28 dient. Der Verschließkonus 28 wird von einem mit dem Andrückstößel 13 durch Verstiften verbundenen Magneten 12 teilweise durchgriffen, wobei die Stirnseite des Magneten 12 -bezogen auf den unteren Rand des Verschließkonuses- nach innen zurückgesetzt ist. Dadurch wird eine Zentrierung des vom Magneten 12 gehaltenen Kronenkorkens 1 im Verschließkonus 28 erreicht.

In den Fig. 2 und 3 ist die Stellung II des Verschließwerkzeuges 11 dargestellt, in der der Kronenkorken 1 die noch nicht endgültig verschlossene Mündung 3 der Flasche 2 abdeckt bzw. abschirmt. Insbesondere aus der Fig. 3 ist gut ersichtlich, daß in dieser Position die Oberseite der Mündung 3 nur wenige Millimeter von der inneren Stirnfläche 36 des Kronenkorkens 1 beabstandet ist. Der Abstand kann, bedingt durch die Höhentoleranzen der auf einem nicht dargestellten Standteller stehenden Flaschen 2, variieren. Der untere Rand 6 des Kronenkorkens 1 liegt dabei unterhalb der Mündung 3, wobei ein ringförmiger Spalt 4 zwischen dem vertikal nach unten von der Stirnfläche 36 abstehenden Rand des Korkens 1 und der Mündungsumfangsfläche besteht. Es ist leicht nachvollziehbar, daß das aus der Mündung 3 austretende Gas zunächst auf die Stirnseite 36 des Korkens 1 trifft und zum Korkenrand 6 hin umgelenkt wird, um nachfolgend durch den zuvor erwähnten Spalt 4 zwischen dem Rand und der Mündungsumfangsfläche ins Freie zu entweichen. Während dieses Vorganges werden sowohl die evtl. im Flaschenhals noch vorhandenen Luftanteile als auch das in der Vertiefung 5 des Kronenkorkens ursprünglich befindliche Luftvolumen vollständig verdrängt.

Diese Luftverdrängung funktioniert auch durch aus der Flasche aufsteigenden Schaum, wenn eine klassische, z.B. mit Heißwasser arbeitende Einspritzvorrichtung 7 eingesetzt wird. Vorteilhafter ist jedoch die Verwendung von Flüssiggas, vorzugsweise flüssigem Stickstoff, da dann eine intensive Gasströmung erreichbar ist. In diesem Fall kann der Kronenkorken 1 zum Abschirmen der Mündung 3 -abweichend von der Darstellung in den Fig. 2 und 3- unmittelbar auf die Mündung gelegt werden, denn mit fortschreitender Verdampfung des Stickstoffes in der Flasche 2 nimmt der Innendruck soweit zu, bis der Kronenkorken durch die wirksam werdende Gaskraft gegen die geringere Kraft der weichen Feder 16 von der Mündung 3 zum Entweichen des Gases ins Freie zumindest kurzzeitig abgehoben wird. Nach dem Luftverdrängen wird das Verschließwerkzeug 11 durch die Steuerkurve 18 weiter abgesenkt, wodurch der Kronenkorken 1 gegen die Mündung 3 gasdicht gepreßt und nachfolgend durch eine weitere Abwärtsbewegung des Verschließkonuses 28 gegen die Kraft der harten Feder 34 der Rand 6 des Kronenkorkens 1 radial einwärts verformt wird und den Mündungswulst der Flasche 2 hinterfaßt (Stellung III).

Aus der in Fig. 4 dargestellten Abwicklung des Kurvenverlaufs der Steuerkurve 18 sind die drei relevanten Höhenpositionen I, II, III eines Verschließwerkzeuges 11 in Abhängigkeit seiner Drehstellung bei einem Umlauf mit dem Rotor 10 der Verschließmaschine 9 erkennbar. Die mit Null Grad bezeichnete Anfangsstellung eines Verschließwerkzeuges 11 befindet sich bei der Verschlußzufuhrstation 39 (siehe Fig. 1). Mit I ist die oberste Position, die Bereitschaftsstellung des Verschließwerkzeuges 11 bezeichnet, in der dem Magneten 12 ein Korken 1 durch die Verschlußzufuhrstation 39 zugeführt und anschließend durch das Transfersternrad 30 eine Flasche 2 unter das Verschließwerkzeug 11 konzentrisch eingeschoben wird. Durch Absenken des Verschließwerkzeuges (Phase S) in die tieferliegende Abschirmstellung II wird der Kronenkorken nahe an die Mündung 3 in die in den Fig. 2 und 3 gezeigte Position herangeführt und im weiteren Verlauf für einige Zeit gehalten, wobei der Korken in der zuvor beschriebenen Weise durch aus der Flasche 2 austretendes Gas an seiner Innenseite begast wird (Phase B). Aus dieser Abschirmstellung II wird das Verschließwerkzeug 11 nachfolgend weiter bis zum Erreichen der tiefsten Position III, der Verschließstellung (Stellung V), abgesenkt und wieder zum Freigeben und Abführen der nun verschlossenen Flasche in die Bereitschaftsstellung I zurückgeführt (Phase H), um erneut einen Korken 1 an der Verschlußzufuhrstation 39 zu erhalten.

## Patentansprüche

1. Verfahren zum Behandeln von Gefäßen, insbesondere Flaschen oder dgl., in die nach dem Befüllen ein Fluid eingespritzt wird, bevor die Mündung (3) des Gefäßes (2) durch einen Verschluß (1) abdichtend verschlossen wird, dadurch gekennzeichnet, daß nach dem Einspritzen des Fluids ein Verschluß (1) zunächst an die Mündung (3) des Gefäßes (2) herangeführt und für eine bestimmte Zeit derart in einer Stellung (II) über der Mündung gehalten wird, daß die offene Mündung durch den Verschluß abgedeckt wird, jedoch durch einen ringförmigen Spalt (4) zwischen der Mündung und dem Verschluß Gas aus dem Gefäß (2) austreten kann, und danach der Verschluß abdichtend am Gefäß befestigt wird.

2. Verfahren nach Anspruch 1, dadurch gekennzeichnet, daß der Verschluß (1) erst mit einer Zeitverzögerung nach dem Einspritzen des Fluids in das Gefäß (2) in die nahe der Mündung (3) liegende Abschirmstellung (II) gebracht und gehalten wird.

3. Verfahren nach einem der Ansprüche 1 oder 2, dadurch gekennzeichnet, daß der Verschluß eine Vertiefung (5) aufweist, in die die Mündung (3) in der Abschirmstellung (II) eintaucht, wobei der untere Rand (6) des Verschlusses (1) in dieser Stellung vorzugsweise tiefer liegt als die Oberseite der Mündung.

4. Verfahren nach einem der Ansprüche 1 bis 3, dadurch gekennzeichnet, daß die Unterseite (36) des Verschlusses (1) in der Abschirmstellung (II) nur wenige Millimeter, vorzugsweise 1 bis 3 mm, von der Mündung (3) entfernt ist.

5. Verfahren nach Anspruch 1 oder 2, dadurch gekennzeichnet, daß der Verschluß (1) in der Abschirmstellung (II) lose auf der Mündung (3) liegend gehalten wird und durch einen Druckanstieg im Gefäß (2) von der Mündung abhebbar ist.

6. Verfahren nach einem der Ansprüche 1 bis 5, dadurch gekennzeichnet, daß das Fluid mit einer Einspritzvorrichtung (7) durch die offene Mündung (3) in ein Gefäß (2) einbringbar ist und ein Flüssiggas, insbesondere flüssiger Stickstoff, verwendet wird.

7. Verfahren nach einem der Ansprüche 1 bis 6, dadurch gekennzeichnet, daß der Verschluß (1) durch eine bleibende Verformung am Gefäß (2) befestigbar ist.

8. Verfahren nach Anspruch 7, dadurch gekennzeichnet, daß der Verschluß (1) ein Kronenkorken ist.

9. Verfahren nach einem der Ansprüche 1 bis 8, dadurch gekennzeichnet, daß der Verschluß (1) durch ein Verschließwerkzeug (11) in der Abschirmstellung (II) gehalten und durch dieses anschließend am Gefäß (2) befestigt wird.

10. Vorrichtung zum Behandeln von Gefäßen, insbesondere Flaschen oder dgl., in die nach dem Befüllen ein Fluid eingespritzt wird, bevor die Mündung (3) des Gefäßes (2) durch einen Verschluß (1) abdichtend verschlossen wird, zum Ausführen des Verfahrens nach Anspruch 1, dadurch gekennzeichnet, daß die Vorrichtung ein Halteelement (12) für den Verschluß (1) aufweist, mit dem der Verschluß (1) nach dem Einspritzen des Fluids in das Gefäß (2) an dessen Mündung (3) herangeführt und in einer die Mündung abschirmenden Stellung (II) eine Zeitspanne lang derart gehalten wird, daß durch einen ringförmigen Spalt (4) zwischen der Mündung (3) und dem Verschluß (1) Gas aus dem Gefäß (2) austreten kann, sowie ein Verschließwerkzeug (11), mit dem der Verschluß danach abdichtend am Gefäß befestigbar ist.

11. Vorrichtung nach Anspruch 10, dadurch gekennzeichnet, daß das Halteelement (12) und das Verschließwerkzeug (11) höhenmäßig relativ zur Mündung (3) des Gefäßes (2) steuerbar sind und vorzugsweise das Halteelement (12) in das Verschließwerkzeug (11) integriert ist.

12. Vorrichtung nach Anspruch 11, dadurch gekennzeichnet, daß dem Verschließwerkzeug (11) und dem Halteelement (12) eine Höhensteuereinrichtung (18), insbesondere eine Steuerkurve, zugeordnet ist, mit der das Verschließwerkzeug (11) und das Halteelement (12) aus einer Bereitschaftsstellung (I), in der dem Halteelement (12) ein Verschluß (1) zuführbar und ein Gefäß (2) unter das Halteelement (12) und/oder Verschließwerkzeug (11) einführbar ist, in eine näher an der Mündung (3) liegende Stellung (II) heranführbar sind, wobei der vom Halteelement (12) gehaltene Verschluß (1) die offene Mündung (3) des Gefäßes (2) eine Zeitspanne lang abschirmt.

13. Vorrichtung nach Anspruch 12, dadurch gekennzeichnet, daß die Höhensteuereinrichtung (18) so ausgebildet ist, daß das Halteelement (12) und/oder das Verschließwerkzeug (11) nach der näher an der Mündung (3) liegenden Abschirmstellung (II) zum Befestigen des Verschlusses in eine noch tiefer liegende Stellung (III) überführbar und danach zum Entfernen des verschlossenen Gefäßes (2) in die Bereitschaftsstellung (I) rückführbar ist.

14. Vorrichtung nach einem der Ansprüche 10 bis 13, dadurch gekennzeichnet, daß das Halteelement (12) als Magnet ausgebildet ist und vorzugsweise in den Andrückstempel (13) des Verschließwerkzeuges (11) integriert ist.

15. Vorrichtung nach einem der Ansprüche 10 bis 14, dadurch gekennzeichnet, daß mehrere Verschließwerkzeuge (11) mit je einem Halteelement (12) am Umfang eines umlaufend antreibbaren Rotors (10) verteilt angeordnet sind, und die zu verschließenden Gefäße (2) kontinuierlich synchron zur Umlaufbewegung der Verschließwerkzeuge (11) stellungsgerecht unter diese ein- und ausführbar sind.

16. Vorrichtung nach Anspruch 10 bis 15, dadurch gekennzeichnet, daß jedem Verschließwerkzeug (11) wenigstens eine Kurvenrolle (14, 15) zugeordnet ist, die an einer ortsfesten, die Höhenlage des Verschließwerkzeuges (11) bestimmenden Steuerkurve (18) anliegt.

17. Vorrichtung nach einem der Ansprüche 12 bis 16, dadurch gekennzeichnet, daß die Steuerkurve (18) so ausgebildet ist, daß in der Abschirmstellung (II) zwischen dem Verschluß (1) und der Mündung (3) ein Spalt (4) zum Gasaustritt aus dem Gefäß (2) besteht.

18. Vorrichtung nach einem der Ansprüche 14 bis 16, dadurch gekennzeichnet, daß die Steuerkurve (18) so ausgebildet ist, daß der Verschluß (1) in der Abschirmstellung (II) auf der Mündung (3) anliegt und bei einem Druckanstieg im Inneren des Gefäßes (2), insbesondere gegen die Kraft einer auf den Andrückstempel (13) wirkenden weichen Feder (16), zumindest geringfügig durch den Gasdruck von der Mündung (3) abhebbar ist.

19. Vorrichtung nach einem der Ansprüche 10 bis 18, dadurch gekennzeichnet, daß die Einspritzvorrichtung (7) in Transportrichtung der Gefäße gesehen vor einem die Halteelemente (12) und Verschließwerkzeuge (11) tragenden Rotor (10) angeordnet ist, vorzugsweise an einem ein Füllmaschinenkarussell (8) mit dem Rotor (10) verbindenden Transfersternrad (30).

20. Vorrichtung nach Anspruch 19, dadurch gekennzeichnet, daß die Position der Einspritzvorrichtung (7) am Umfang des Transfersternrades (30) verstellbar ist.

21. Vorrichtung nach einem der Ansprüche 10 bis 20, dadurch gekennzeichnet, daß der Einspritzdruck des Fluids veränderbar ist, vorzugsweise in Abhängigkeit der Transportgeschwindigkeit der Gefäße.

22. Vorrichtung nach einem der Ansprüche 19 bis 21, dadurch gekennzeichnet, daß die Einspritzvorrichtung (7) Flüssiggas, insbesondere flüssigen Stickstoff, abgibt.

## Claims

1. A process for the treatment of vessels, particularly bottles or the like, into which a fluid is injected after filling, before the mouth (3) of the vessel (2) is closed in a sealed manner by a closure (1), characterised in that after the injection of the fluid a closure (1) is first brought up to the mouth (3) of the vessel (2) and is held for a defined period in a position (II) above the mouth in such a way that the open mouth is covered by the closure but gas can escape from the vessel (2) through an annular gap (4) between the mouth and the closure, and thereafter the closure is fixed in a sealed manner to the vessel.

2. A process according to claim 1, characterised in that the closure (1) is not brought into and held in the screening position (II) in the vicinity of the mouth (3) until the expiry of a chronological delay after injecting the fluid into the vessel (2).

3. A process according to either one of claims 1 or 2, characterised in that the closure has an indentation (5) into which the mouth (3) is introduced in the screening position (II), wherein the bottom edge (6) of the closure (1) is preferably at a lower level in this position than is the top surface of the mouth.

4. A process according to any one of claims 1 to 3, characterised in that in the screening position (II) the underside (36) of the closure (1) is only a few millimetres, preferably 1 to 3 mm, from the mouth (3).

5. A process according to claim 1 or 2, characterised in that in the screening position (II) the closure (1) is held resting loosely on the mouth (3) and can be raised from the mouth by a pressure increase in the vessel (2).

6. A process according to any one of claims 1 to 5, characterised in that the fluid can be introduced through the open mouth (3) into a vessel (2) by an injection device (7), and a liquefied gas is used, particularly liquid nitrogen.

7. A process according to any one of claims 1 to 6, characterised in that the closure (1) can be fixed to the vessel (2) by a permanent deformation.

8. A process according to claim 7, characterised in that the closure (1) is a crown cap.

9. A process according to any one of claims 1 to 8, characterised in that the closure (1) is held in the screening position (II) by a closure tool (11) and is subsequently fixed by the latter to the vessel (2).

10. A device for the treatment of vessels, particularly bottles or the like, into which a fluid is injected after filling before the mouth (3) of the vessel (2) is closed in a sealed manner by a closure (1), for carrying out the process according to claim 1, characterised in that the device comprises a holding element (12) for the closure (1), with which holding element the closure (1) is brought up to the mouth (3) of the vessel (2) after the injection of the fluid into the vessel and is held in a position (II) screening the mouth for a time interval such that gas can escape from the vessel (2) through an annular gap (4) between the mouth (3) and the closure (1), and comprises a closure tool (11) with which the closure can thereafter be fixed in a sealed manner to the vessel.

11. A device according to claim 10, characterised in that the height of the holding element (12) and of the closure tool (11) can be controlled in relation to the mouth (3) of the vessel (2), and the holding element (12) is preferably integrated in the closure tool (11).

12. A device according to claim 11, characterised in that a height controller (18), particularly a control cam, is associated with the closure tool (11) and the holding element (12), with which controller the closure tool (11) and the holding element (12) can be brought from a stand-by position (I), in which a closure (1) can be fed to the holding element (12) and a vessel (2) can be introduced under the holding element (12) and/or closure tool (11), into a position (II) nearer the mouth (3), wherein the closure (1) held by the holding element (12) screens the open mouth (3) of the vessel (2) for the duration of a time interval.

13. A device according to claim 12, characterised in that the height controller (18) is constructed so that after the screening position (II) situated nearer the mouth (3) the holding element (12) and/or the closure tool (11) can be brought into an even lower position (III) for the fixation of the closure, and thereafter can be moved back into the stand-by position (I) for the removal of the closed vessel (2).

14. A device according to any one of claims 10 to 13, characterised in that the holding element (12) is constructed as a magnet and is preferably integrated in the pressure plunger (13) of the closure tool (11).

15. A device according to any one of claims 10 to 14, characterised in that a plurality of closure tools (11), each having a holding element (12), is disposed distributed at the periphery of a rotor (10) which can be driven in circulation, and the vessels (2) to be closed can be continuously introduced and taken out, synchronously with the circulating motion of the closure tools (11) and in the correct position under the latter.

16. A device according to claims 10 to 15, characterised in that at least one cam roller (14, 15), which is seated against a fixed control cam (18) which determines the height of the holding element (11), is associated with each closure tool (11).

17. A device according to any one of claims 12 to 16, characterised in that the control cam (18) is constructed so that in the screening position (II) a gap (4) exists between the closure (1) and the mouth (3) for the escape of gas from the vessel (2).

18. A device according to any one of claims 14 to 16, characterised in that the control cam (18) is constructed so that in the screening position (II) the closure (1) rests on the mouth (3), and when there is a pressure increase in the inside of the vessel (2) it can be lifted off at least slightly from the mouth (3) by the gas pressure, particularly against the force of a soft spring (16) acting on the pressure plunger (13).

19. A device according to any one of claims 10 to 18, characterised in that as seen in the direction of conveying of the vessels, the injection device (7) is disposed in front of the rotor (10) carrying the holding elements (12) and closure tools (11), preferably on a transfer star wheel (30) connecting a filling machine carousel (8) to the rotor (10).

20. A device according to claim 19, characterised in that the position of the injection device (7) on the periphery of the transfer star wheel (30) is adjustable.

21. A device according to any one of claims 10 to 20, characterised in that the injection pressure of the fluid is can be varied, preferably depending on the speed of conveying of the vessels.

22. A device according to any one of claims 19 to 21, characterised in that the injection device (7) emits liquefied gas, particularly liquid nitrogen.

## Revendications

1. Procédé de traitement de récipients, en particulier de bouteilles ou objets analogues dans lesquels, après remplissage, on injecte un fluide avant d'obturer de manière étanche l'embouchure (3) du récipient par une fermeture,
caractérisé en ce qu'
après injection du fluide, une fermeture (1) est d'abord amenée à l'embouchure (3) du récipient (2) et maintenue, pendant un temps donné dans une position d'écran (II) par rapport à l'embouchure, telle que cette embouchure soit recouverte par la fermeture, toutefois, entre l'embouchure et la fermeture, du gaz peut sortir du récipient (2) par une fente annulaire (4) et ensuite la fermeture est fixée de manière étanche sur le récipient.

2. Procédé selon la revendication 1,
caractérisé en ce que
la fermeture (1) n'est amenée et maintenue dans la position d'écran (II) à proximité de l'embouchure (3), qu'après un certain délai suivant l'injection du fluide dans le récipient (2).

3. Procédé selon la revendication 1 ou 2,
caractérisé en ce que
la fermeture (1) présente une partie en creux (5) dans laquelle l'embouchure (3) est enfoncée lorsque la fermeture est en position d'écran (II), le bord inférieur (6) de cette fermeture étant alors de préférence plus bas que le bord supérieur de l'embouchure (3).

4. Procédé selon la revendication 1 à 3,
caractérisé en ce que
le bord inférieur (36) de la fermeture (1) en position d'écran (II) n'est éloigné de l'embouchure (3) que de quelques millimètres, de préférence 1 à 3 mm.

5. Procédé selon la revendication 1 ou 2,
caractérisé en ce que
la fermeture (1) en position d'écran (II) est maintenue posée lâche sur l'embouchure (3) et peut être séparée par soulèvement sous l'effet d'une montée de la pression à l'intérieur du récipient (2).

6. Procédé selon la revendication 1 à 5,
caractérisé en ce que
le fluide peut être introduit dans un récipient (2), par un dispositif d'injection (7) à travers l'embouchure (3), le fluide utilisé étant un gaz liquéfié, en particulier de l'azote liquide.

7. Procédé selon la revendication 1 à 6,
caractérisé en ce que
la fermeture (1) peut être fixée par une déformation permanente de cette fermeture le long du récipient (2).

8. Procédé selon la revendication 7,
caractérisé en ce que
la fermeture (1) est un bouchon-couronne.

9. Procédé selon la revendication 1 à;8,
caractérisé en ce que
la fermeture (1) est maintenue en position d'écran (II) par un outil de fermeture (11) qui ensuite la fixe sur le récipient (2).

10. Dispositif de traitement de récipients, en particulier de bouteilles ou analogues dans lesquels, après remplissage, on injecte un fluide avant d'obturer de manière étanche l'embouchure du récipient, dispositif destiné à la mise en oeuvre du procédé selon la revendication 1,
caractérisé en ce qu'
il comporte un élément (12) de maintien de la fermeture (1) qui amène celle-ci, après injection du fluide dans le récipient (2), à l'embouchure de celui-ci et maintient la fermeture en position d'écran (II) devant l'embouchure pendant un certain temps de manière que le gaz puisse sortir du récipient (2) à travers la fente annulaire située entre l'embouchure (3) et la fermeture (1), ainsi qu'un outil de fermeture (11) qui permet ensuite de fixer cette fermeture sur le récipient, de manière étanche.

11. Dispositif selon la revendication 10,
caractérisé en ce que
l'élément de maintien (12) et l'outil de fermeture (11) peuvent être commandés en hauteur par rapport à l'embouchure (3) du récipient, l'élément (12) étant de préférence intégré à l'outil de fermeture (11).

12. Dispositif selon la revendication 11,
caractérisé en ce qu'
à l'outil de fermeture (11) et à l'élément de maintien (12) est associé un dispositif de commande de hauteur (18), notamment une piste de commande par l'intermédiaire de laquelle l'outil de fermeture (11) et l'élément de maintien (12) peuvent, à partir d'une position de disponibilité (1) dans laquelle l'élément de maintien (12) peut recevoir une fermeture (1) tandis qu'un récipient (2) peut être amené sous l'élément (12) et/ou l'outil (11), être amenés dans une position (II) plus rapprochée de l'embouchure (3) et dans laquelle la fermeture (1) maintenue par l'élément (12) fait écran devant l'embouchure (3) du récipient(2), pendant un certain temps.

13. Dispositif selon la revendication 12,
caractérisé en ce que
le dispositif de commande de hauteur (18) est conçu de manière que l'élément de maintien (12) et/ou l'outil de fermeture (11) après qu'ils aient occupé la position d'écran (II) proche de l'embouchure (3), sont élevés dans une position (III) encore plus enfoncée dans la fermeture, afin de fixer celle-ci, à la suite de quoi, le dispositif fait retour à la position de disponibilité (I), pour libérer le récipient fermé (2).

14. Dispositif selon une des revendications 10 à 13,
caractérisé en ce que
l'élément de maintien (12) est un élément magnétique, intégré de préférence dans le tampon d'appui (13) de l'outil de fermeture (11).

15. Dispositif selon une des revendications 10 à 14,
caractérisé en ce que
plusieurs outils de fermeture (11), équipés chacun d'un élément de maintien (12), sont répartis à la périphérie d'un rotor (10) entraîné, les récipients (2) à obturer pouvant dans un synchronisme permanent avec la rotation des outils de fermeture (11), être introduits par-dessus dans ces outils, et retirés de même.

16. Dispositif selon une des revendications 10 à 15,
caractérisé en ce qu'
à chaque outil de fermeture (11) est associé un galet de came (14, 15) en appui sur une piste de commande (18) fixe, déterminant la position en hauteur de l'outil de fermeture (11).

17. Dispositif selon une des revendications 12 à 16,
caractérisé en ce que
la piste de commande (18) est conçue de manière qu'en la position d'écran (II) de la fermeture (1), il existe entre celle-ci et l'embouchure (3) une fente (4) permettant au gaz de sortir du récipient (2).

18. Dispositif selon une des revendications 14 à 16,
caractérisé en ce que
la piste de commande (18) est conçue de manière qu'en position d'écran (II) de la fermeture (1), celle-ci soit posée sur l'embouchure et que, dans le cas où se produit une augmentation de pression à l'intérieur du récipient (2), cette fermeture puisse se soulever de l'embouchure (3) au moins faiblement sous l'action de la pression du gaz, notamment contre l'action d'un ressort faible (16), agissant sur le tampon d'appui (13).

19. Dispositif selon une des revendications 10 à 18,
caractérisé en ce que
le dispositif d'injection (7), par rapport au sens du transport des récipients, est monté en amont d'un rotor (10) portant les éléments de maintien (12) et les outils de fermeture (11), de préférence au bord d'une roue de transfert en étoile (30) reliant un carrousel de machine de remplissage (8) au rotor (10).

20. Dispositif selon la revendication 19,
caractérisé en ce que
la position de dispositif d'injection (7) est réglable le long de la périphérie de la roue de transfert en étoile (30).

21. Dispositif selon une des revendications 10 à 20,
caractérisé en ce que
la pression d'injection du fluide peut varier, de préférence en fonction de la vitesse de transport des récipients.

22. Dispositif selon une des revendications 19 à 21,
caractérisé en ce que
le dispositif d'injection (7) délivre du gaz liquéfié, en particulier de l'azote liquide.
